# EUROPÄISCHE PATENTSCHRIFT

(11) **EP 1 381 482 B1**
(45) Veröffentlichungstag und Bekanntmachung des Hinweises auf die Patenterteilung: **14.07.2004**
(21) Anmeldenummer: 02706775.0
(22) Anmeldetag: 21.03.2002
(51) Int. Cl.: B22D 11/12, B21B 1/46

(54) **VERFAHREN UND VORRICHTUNG ZUM HERSTELLEN VON STRANGGUSS-VORMATERIAL**
METHOD AND DEVICE FOR THE PRODUCTION OF CONTINUOUS CASTING INPUT STOCK
PROCEDE ET DISPOSITIF POUR PRODUIRE UNE MATIERE DE BASE DE COULEE CONTINUE

(30) Priorität: 21.04.2001 DE 10119550
(43) Veröffentlichungstag der Anmeldung: 21.01.2004
(73) Patentinhaber: SMS Demag Aktiengesellschaft, 40237 Düsseldorf (DE)
(72) Erfinder: STREUBEL, Hans, 40699 Erkrath (DE); LEMKE, Jügen, 19294 Malliss (DE); SCHUSTER, Ingo, 47877 Willich (DE)
(74) Vertreter: Valentin, Ekkehard, Dipl.-Ing.
(86) Internationale Anmeldenummer: PCT/EP2002/003147
(87) Internationale Veröffentlichungsnummer: WO 2002/085559

(56) Entgegenhaltungen:
- EP-A- 0 655 288
- EP-A- 0 834 364
- DE-A- 4 138 740
- DE-A- 10 062 868
- US-A- 5 042 563

## Beschreibung

Die Erfindung betrifft ein Verfahren zum Herstellen von Strangguss-Vormaterial zum Walzen von Metallprofilen, insbesondere von Stahlprofilen in einer Stranggießanlage, wobei Gussstränge im Block- oder in einem sonstigen Gießprofil gegossen werden. Die Erfindung betrifft auch eine Vorrichtung zur Durchführung des Verfahrens.

In der Profilwalztechnik kommen endabmessungsnah gegossene Vorprofile in Vorbereitung einer Fertigwalzung mit Endabmessungen zum Einsatz. Ihre Entwicklung ist auf das Trägerwalzen zurückzuführen.

In der Walzwerkstechnik besteht aufgrund einer zu erreichenden Mindestumformung nicht so sehr die Forderung nach möglichst endabmessungsnahen Vorprofilen, sondern vielmehr die Forderung nach einer günstigen Massenverteilung der Vorprofile hinsichtlich der daraus zu walzenden Fertigprofile.

Die bekannte Liquid Core Reduction zur Reduzierung der Strangdicke beim Dünnbrammengießen läßt erkennen, dass Abnahmen von 25% und mehr ohne Qualitätseinbuße problemlos möglich sind. Beim Betreiben solcher Anlagen konnte weiter beobachtet werden, dass örtlich noch höhere Abnahmen ohne Gefügeschäden durchaus möglich sind.

Das beim Stand der Technik bekannte Verfahren der Liquid Core Reduction (LCR) sieht eine Arbeitsweise vor, wobei der Strang mit flüssigem Kern von der Austrittsdicke aus der Kokille der Stranggießanlage - über mehrere Rollen verteilt - auf eine geringere Dicke reduziert wird. Die Erstarrung des Stranges erfolgt unterhalb des keilförmig angestellten ersten Segmentes der Strangführung in einer der Schrumpfung des Stranges entsprechend konisch eingestellten Strangführung.

LCR bietet die Möglichkeit, insbesondere bei Dünnbrammengießanlagen neben der bekannten Anpassung der Formatbreite in der Kokille auch die Formatdicke während des Gießens entsprechend dem Walzprogramm anzupassen. Die Reduzierung der Formatdicke und das Wiederauffahren der Strangführung auf das Kokillenaustrittsmaß ist jederzeit innerhalb einer Sequenz möglich. Dabei wird die gewünschte Strangdicke mittels Rollen entweder über Hydraulikzylinder und Anschläge, oder stufenlos über positionsgeregelte Hydraulikzylinder eingestellt.

Beim Stand der Technik werden in modernen Profilwalzwerken sowohl Blöcke als auch Beam Blanks als Vorprofil eingesetzt. Es werden aus Beam Blanks neben Trägern auch U-Profile, Spundwand- und Sonderprofile hergestellt.

Der Einsatz von Blöcken und Beam Blanks zur Profilwalzung erfordert stets eine Vorwalzeinheit, die entweder aus einem Break-Down-Gerüst, oder aus einer Duo-Vorwalzgruppe bestehen kann. Je größer die Abweichung der Querschnittsgeometrie zwischen Vor- und Zwischenprofile einer Vorwalzgruppe ist, desto mehr Kaliber und Stiche sind für das Walzen der Endabmessung in der Fertigstraße erforderlich.

Die nicht veröffentlichte Patentanmeldung mit dem amtlichen Aktenzeichen 100 11 689.2 beschreibt ein Verfahren zum Stranggießen von Brammen und insbesondere von Dünnbrammen, in einer Stranggießanlage mit einer Strangführung, umfassend unterhalb einer Kokille im lichten Abstand einstellbare Strangführungssegmente, insbesondere mit Rollenpaaren, wobei zur Verminderung von Seigerungen und Kemporositäten der Gießstrang im Bereich einer Resterstarrung durch Anstellung der Strangführungssegmente in der Dicke reduziert wird. Das Verfahren wird als Soft-Reduktion bezeichnet.

Bei einem bekannten Verfahren gemäß DE 41 38 740 A1 durchläuft ein Strang eine Soft-Reduktion-Strecke, bei deren Eintritt er noch nicht durcherstarrt ist, an deren Ende er jedoch durcherstarrt sein soll, wofür u.a. die Gießgeschwindigkeit einen wesentlichen Betriebsparameter darstellt. Im Bereich der Enderstarrung wird dabei eine Dickenreduktion bspw. für Dünnbrammen zwischen 0,5 und 3 mm/m Gießlänge durchgeführt. Dazu werden in der Soft-Reduktion-Strecke die Rollenpaare einzelner Segmente über das Schrumpfverhalten des Stranges hinausgehend enger eingestellt, um im Bereich der Resterstarrung eine Verbesserung der Strang-Innenqualität zu erreichen.

Die EP 0 834 364 A1 beschreibt ein Verfahren und eine Vorrichtung für Hochgeschwindigkeits-Stranggießanlagen mit einer Strangdickenreduktion während der Erstarrung, wobei Schmelze vorzugsweise in eine oszillierende Kokille gegossen und der Strangquerschnitt linear über eine Mindestlänge der Strangführung unmittelbar unter der Kokille, dem sogenannten Gießwalzen, reduziert wird. Es erfolgt anschließend eine weitere Strang-Reduktion über die restliche Strangführung, die sogenannte "Sort-Reduktion", bis maximal unmittelbar vor der Enderstarrung bzw. Sumpfspitze. Durch diese verfahrenstechnische Maßnahme wird die Deformationsdichte der Querschnittsreduktion so vorgegeben, dass die kritische Deformation der Strangschale unter Berücksichtigung der hohen Gießgeschwindigkeit und Stahlgüte nicht überschritten wird.

Die EP 0 177 796 B1 offenbart ein Verfahren zum Führen und Richten eines Gießstranges im Richt- und Auslaufbereich einer Bogenstranggießanlage, wobei gegenüberliegend angeordnete Rollen von einer Federkraft gegen den ferrostatischen Druck des Gießstranges in einem dem Gießverfahren entsprechenden Abstand gehalten werden. Dabei wird ein Gießstrangbereich erhöhter Festigkeit wegverfolgt, und bei dessen Durchlauf zwischen gegenüberliegenden Rollen wird die jeweilige Federkraft durch eine geringe Zusatzkraft reduziert. Dieser Vorschlag, nämlich den lichten Abstand bzw. die Maulweite über Hydraulikzylinder mit eingebauter induktiver Wegmessung und Servoventilen stufenlos einzustellen, erfordert eine rechnerisch oder messtechnische Ermittlung der Lage der Sumpfspitze.

Das Dokument EP-A-0 655 288 offenbart ein Verfahren zum Herstellen von Strangguss-Vormaterial zum Walzen von Metallprofilen, insbesondere von Stahlprofilen in einer Stranggießanlage, wobei Gussstränge im Block- oder elnem sonstigen Gießprofil gegossen werden und eine Umformung eines Gussstranges nach einer Kokille unter Verwendung von axial oder radial anstellbaren Walzen stattfindet. Die Umformung findet dort statt, wo der gegossene Strang hohl ist, d. h. keinen flüssigen Kern aufweist.

Ausgehend vom vorgenannten Stand der Technik liegt der Erfindung die Aufgabe zugrunde, ein neues Verfahren und eine neue Vorrichtung zum Herstellen von Vorprofilen unter Verwendung endabmessungsnah gegossener Blöcke oder Beam Blanks anzugeben. Dabei soll mittels einer symmetrisch oder unsymmetrischen Umformung der Strangschale im Gegensatz zum Walzen eine wesentlich homogenere Umformung des Gussstranges erreicht werden. Auch soll die Herstellung unterschiedlicher Vorprafile für ein Profilwalzwerk den Walzaufwand für die Endprofilierung im Fertigwalzwerk wesentlich reduzieren und dabei zusätzlich Kaliber einsparen.

Zur Lösung der Aufgabe sieht die Erfindung bei einem Verfahren der im Oberbegrif von Anspruch 1 genannten Art vor, dass Gussstränge unterhalb der Kokille unter Verwendung von Rollenpaaren einer Strangführung mit profilierter und vorzugsweise axial und/oder radial anstellbaren Rollen in einer Vorumform-Einheit einer Verformung mit flüssigem Kem (LCS) zu Vorprofilen unterzogen werden, die in einem Fertigwalzprozess zu Profilen mit vorgebbaren Endabmessungen fertiggewalzt werden. Weiterhin wird nach der Erfindung eine einfache und wartungsfreundliche Strangführung für eine Vielzahl von unterschiedlichen Strangquerschnitten geschaffen.

Mit Vorteil kann mit dem Verfahren nach der Erfindung aus einem Strangprofil mit flüssigem Kern, d.h. mit dem Profil einer Stranggusskokille und einer entsprechend eingestellten Strangführung nach dem "Liquid Core Shaping"-Verfahren (LCS) im Durchlauf durch profilierte und radial sowie axial anstellbare Rollen eine große Anzahl unterschiedlicher und auch unsymmetrischer Stranggussprofile als Vorprofile erzeugt werden.

Vorteilhaft führt eine unsymmetrische Umformung der Strangschale im Gegensatz zum Walzen zu einer wesentlich homogeneren Umformung, da der flüssige Kern keine Druck- bzw. Zugspannungen erfährt.

Ein weiterer Vorteil der Erfindung ergibt sich infolge der höheren Anzahl unterschiedlicher Vorprofile für ein Profilwalzwerk, weil damit der Walzaufwand reduziert und zusätzlich Kaliber gespart werden. Beim Einsatz von unsymmetrischen Vorprofilen ist beim Walzen eine homogenere Umformung möglich, so dass die Kaliber- und Armaturenbeanspruchung deutlich reduziert und die Standzeiten erhöht werden.

Dabei erfolgt die Umformung des Stranges gestuft mit mindestens einem Rollenpaar. Die Anzahl der erforderlichen Rollenpaare richtet sich erfahrungsgemäß nach dem jeweiligen geforderten Profilquerschnitt. Die Umformung kann auch über andere Anstellmittel, z.B. anstellbare profilierte Kufen, die über einen vorgegebenen Weg mit Gießgeschwindigkeit mitlaufen, abheben, und in die Ausgangsposition mit höherer Geschwindigkeit zurücklaufen.

Weiterhin sieht das Verfahren nach der Erfindung vor, dass ein Vorprofil in der Vorform-Einheit derart umgeformt wird, dass es in seiner Querschnittsform und Massenverteilung dem Fertigprofil ähnlich ist.

Eine weitere Ausgestaltung des Verfahrens nach der Erfindung sieht vor, dass die Profilierung der Rollen derart ausgebildet wird, dass ihre Anstellung möglichst viele Vorprofil-Abmessungen ergibt.

Und weiter sieht das erfindungsgemäße Verfahren vor, dass die Umformung eines Gussstranges zum Vorprofil mit einem oder mehreren Rollenpaaren durchgeführt wird, wobei sich deren Anzahl nach dem jeweils vorgebbaren Profilquerschnitt richtet.

Dabei muß darauf geachtet werden, dass eine Formänderung des gegossenen Blocks oder des Gießprofils unter der örtlichen Einwirkung eines Rollenpaares nur in einer solchen Größenordnung vorgenommen wird, dass keine Schädigung der Strangschale verursacht wird.

Weitere Ausgestaltungen des Verfahrens nach der Erfindung insbesondere verschiedene Vorprofil-Formate sind entsprechend den Unteransprüchen vorgesehen.

Eine Vorrichtung zum Herstellen von Strangguss-Vormaterial für das Walzen von Metallprofilen, insbesondere für das Walzen von Stahlprofilen, umfassend eine Stranggießanlage mit einer Block- oder einer anderen geeigneten Gießprofil-Kokille zur Durchführung des erfindungsgemäßen Verfahrens sieht vor, dass unterhalb der Kokille, innerhalb oder unterhalb der Strangführung des aus der Kokille austretenden Gußstranges eine Vorumform-Einheit zur Verformung des Stranges mit flüssigem Kern (LSC, Liquid Core Shaping) zu Vorprofilen, mit mindestens einem Rollenpaar mit profilierten, vorzugsweise axial und/oder radial anstellbaren Rollen angeordnet ist, der mindestens ein Profilwalzgerüst nachgeordnet ist.

Einzelheiten, Merkmale und Vorteile der Erfindung ergeben sich aus der nachstehenden Erläuterung eines in den Zeichnungen schematisch dargestellten Ausführungsbeispieles. Es zeigen:
- Figur 1: im Querschnitt gegossene Stranggießprofile mit flüssigem Kern beim Reduzieren zu endabmessungsnahen Profilen;
- Figur 2: die Umformung eines gegossenen Stranges nach der Erfindung mit mehreren Rollenpaaren,
- Figur 3: eine Anzahl unterschiedlicher Vorprofile, die aus einem Gußstrang einer Block- oder Beam Blank-Kokille nach der Erfindung herstellbar sind,
- Figur 4: eine Vorrichtung zur Herstellung von Stranggußvorprofilen entsprechend der Erfindung,
- Figur 5: das Prinzip der Vorprofilierung in einem Umformschritt.

Figur 1, nämlich Fig. 1a bis 1c zeigt Arbeitsschritte beim Gießreduzieren gegossener Stranggußprofile 4a, 4b, 4c zu endabmessungsnahen Profilierungen zwischen Profilwalzen 2a, 3a; 2b, 3b und 2c, 3c.

Figur 2 zeigt das Prinzip der Vorprofilierung eines Gießstranges bspw. aus einer Blockkokille im Durchlauf durch die Rollenpaare 2b/3b, 2a/3a. Die Rollen 2, 3 sind profiliert und drücken die Strangschale entgegen dem ferrostatischen Innendruck des flüssigen Kerns zu einem Profil, ähnlich dem Profilquerschnitt 4.1 in Fig. 3. Weil gegenüber dem flüssigen Kern die Strangschale noch leicht verformbar ist, handelt es sich bei dem Vorgang nicht so sehr um einen Walzprozeß, sondern eher um ein Drückverfahren. Die Anzahl der notwendigen Rollenpaare richtet sich dabei nach dem jeweiligen Profilquerschnitt. Dabei darf die Abnahme bei jedem Rollenpaar nicht so groß sein, daß eine Schädigung der Strangschale erfolgt. In Fig. 2 ist das Prinzip der Vorprofilierung zwischen zwei Rollenpaaren rein beispielhaft dargestellt.

Zuerst drückt das im Durchmesser etwas kleinere Rollenpaar 2b, 3b eine flach konkave Rille 4, während das nachlaufende Rollenpaar 2a, 3a bei etwas größerem Durchmesser seiner Profilierung 9 die konkave Form entsprechend dem Format 4.1 bzw. 4.2 in Fig. 3 weiter nachformt. Nach dem Umformbereich kann sich eine Zone reiner Strangführung anschließen. Die Vorprofilierung gegossener Blöcke oder Beam Blanks mit noch flüssigem Kern erfolgt in kleineren Schritten, so daß von einem Liquid Core Shaping bei der Vorumformung gesprochen werden kann.

Figur 3 zeigt unterschiedliche Stranggußvorprofile, die durch ein Liquid Core Shaping-Verfahren hergestellt werden können. Es sind dies bspw.:
- Beam Blank-Formate mit großer Stegdicke und geringer Einschnitttiefe zum Walzen von Doppel-T-Profilen (vgl. Format 4.1).
- Beam Blank-Formate mit unterschiedlichen Flanschhöhen und -breiten bspw. zur Schienenwalzung (vgl. Format 4.2),
- Beam Blank-Formate mit örtlich vergrößerter Stegdicke, bspw. zur Walzung von Rillenprofilen (vgl. Format 4.3),
- Beam Blank-Formate mit einseitiger Flanschreduzierung ermöglichen bspw. eine U-Profilwalzung (vgl. Format 4.4),
- Blöcke mit trapezförmigem Querschnitt eignen sich bspw. zur Schienenwalzung (vgl. Format 4.5/4.6 und 4.7),
- Blöcke mit leicht U-förmigem Querschnitt eignen bspw. sich zur Spundwandwalzung (vgl. Format 4.8),
- Blöcke mit leicht M- oder W-förmigem Querschnitt sind ebenfalls zur Spundwandwalzung geeignet (vgl. Format 4.9),
- Rundprofil z.B. für die Stabstahl- und Drahtwalzung (vgl. Format 4.10),
- Ovales Format z.B. für die Stabstahl- und Drahtwalzung (vgl. Format 4.11).

Fig. 4 zeigt eine Vorrichtung zum Herstellen von Strangguß-Vormaterial nach der als Liquid Core Shaping (LCS) bezeichneten Arbeitsweise, umfassend eine Stranggießanlage mit einer Block- oder Beam Blank-Kokille 5.

Unterhalb der Kokille 5 bzw. unterhalb eines Strangführungssegmentes 6' im Bereich eines noch flüssigen Kerns des aus der Kokille 5 austretenden Gußstranges 1 ist eine Vorumform-Einheit 7 mit profilierten, axial und/oder radial anstellbaren Rollen 3, angeordnet. Die Rollen 3 formen das Beam Blank 1 im Durchlauf durch die Vorumform-Einheit 7 zu Vorprofilen 4 (vgl. Fig. 3) um. Vorzugsweise soll nach der Vorumform-Einheit (7) ein selbsttragendes Strangprofil erreicht sein, das keine weitere Strangstützung erfordert. Bei nicht selbsttragenden Strangprofilen ist im Anschluß an die Vorumform-Einheit 7 sich ein weiteres Strangführungssegment 6' angeordnet, das nunmehr Führungsrollen mit entsprechenden Profilen, wie die Ausgangs-Profilierungsrollen 3 der Einheit 7, besitzt. Dagegen handelt es sich beim Strangführungssegment 6 um glatte, unprofilierte Rollen 2.

Fig. 5 zeigt das Prinzip der Vorprofilierung des Gußstranges 1 in einem Umformschritt mittels der Rollen 2a, 3a. Seitliche Führungsrollen 8a, 8b geben dem Flansch des Vorprofils die seitliche Stützung.

## Patentansprüche

1. Verfahren zum Herstellen von Strangguss-Vormaterial zum Walzen von Metallprofilen, insbesondere von Stahlprofilen in einer Stranggießanlage, wobei Gussstränge im Block- oder in einem sonstigen Gießprofil (1) gegossen werden,
**dadurch gekennzeichnet,**
**dass** diese Gussstränge unterhalb der Kokille (5) unter Verwendung von Rollenpaaren einer Strangführung mit profilierten und vorzugsweise axial und/oder radial anstellbaren Rollen (2, 3) in einer Vorumform-Einheit (7) einer Verformung mit flüssigem Kern (LCS) zu Vorprofilen (4) unterzogen werden, die in einem Fertigwalzprozess zu Profilen mit vorgebbaren Endabmessungen fertiggewalzt werden.

2. Verfahren nach Anspruch 1,
**dadurch gekennzeichnet,**
**dass** in einer Block- oder Gießprofil-Kokille gegossene Stränge (1) durch Verformung mit flüssigem Kern (LCS) zu Beam Blank - Vorprofilen umgeformt werden.

3. Verfahren nach Anspruch 1 oder 2,
**dadurch gekennzeichnet,**
**dass** ein Vorprofil (4) in der Vorumform-Einheit (7) derart umgeformt wird, dass es in seiner Querschnittsform und Massenverteilung dem Fertigprofil ähnlich ist.

4. Verfahren nach Anspruch 1, 2 oder 3,
**dadurch gekennzeichnet,**
**dass** die Profilierung der Rollen (3) derart ausgebildet wird, dass Ihre Anstellung möglichst viele Vorprofilabmessungen ergibt.

5. Verfahren nach einem oder mehreren der Ansprüche 1 bis 4,
**dadurch gekennzeichnet,**
**dass** die Umformung eines Gussstranges zum Vorprofil (4) mit einem oder mehreren Rollenpaaren (3), vorzugsweise in Umformstufen durchgeführt wird, wobei sich deren Anzahl nach dem jeweils vorgebbaren Profilquerschnitt (4) richtet.

6. Verfahren nach einem oder mehreren der Ansprüche 1 bis 5,
**dadurch gekennzeichnet,**
**dass** eine Formänderung des gegossenen Blocks oder des Gießprofils (z. B. Beam Blank) (1) unter Einwirkung eines Rollenpaares (2, 3) nur in einer solchen Größenordnung vorgenommen wird, dass keine Schädigung der Strangschale verursacht wird.

7. Verfahren nach einem oder mehreren der Ansprüche 1 bis 6,
**dadurch gekennzeichnet,**
**dass** die Gieß- und/oder Anstellparameter so eingestellt werden, dass der Gussstrang nach der Vorumform-Einheit selbsttragend ist und damit keine Strangstützung erforderlich ist.

8. Verfahren nach einem oder mehreren der Ansprüche 1 bis 7,
**dadurch gekennzeichnet,**
**dass** das Rollenprofil so gewählt wird, dass der Gussstrang nach der Vorumform-Einheit selbsttragend ist.

9. Verfahren nach einem oder mehreren der Ansprüche 1 bis 8,
**dadurch gekennzeichnet,**
**dass** die Kühlparameter vor und/oder in der Vorumform-Einheit so eingestellt werden, dass das Temperaturprofil des Gussstranges unkritisch für die Strangformung ist.

10. Verfahren nach einem oder mehreren der Ansprüche 1 bis 9,
**dadurch gekennzeichnet,**
**dass** durch LCS-Umformung die folgenden Vorprofilformate erzeugt werden
- mit großer Stegdicke und geringer Einschnitttiefe ein Vorformat (4.1) z. B. für die T-Profil-Walzung,
- mit unterschiedlichen Flanschhöhen und -breiten ein Vorformat (4.2) z. B. für die Schienenwalzung,
- mit örtlich vergrößerter Stegdicke ein Vorformat (4.3) z. B. für die Walzung von Rillenprofilen,
- mit einseitiger Flanschreduzierung ein Vorformat (4.4) z. B. für die U-Profil-Walzung,
- Blöcke mit trapezförmigem Querschnitt (4. 6, 4.7) z. B. für die Schienenwalzung,
- Blöcke mit etwa U-förmigem Querschnitt (4.8) z. B. für die Spundwandwalzung.
- Blöcke mit angenähert M- oder W-förmigem Querschnitt (4.9) z. B. für die Spundwandwalzung,
- Rundprofile (4.10) bzw. ovale Formate (4.11) bspw. für die Stabstahl- und Drahtwalzung.

11. Vorrichtung zum Herstellen von Strangguss-Vormaterial für das Walzen von Metallprofilen, insbesondere von Stahlprofilen, umfassend eine Stranggießanlage mit einer Block- oder Gießprofil-Kokille (5), zur Durchführung des Verfahrens nach den Ansprüchen 1 bis 10,
**dadurch gekennzeichnet,**
**dass** unterhalb der Kokille (5), innerhalb oder unterhalb einer Strangführung des aus der Kokille (5) austretenden Gussstranges (1) eine Vorumform-Einheit zur Verformung des-Stranges mit flüssigem Kem (Liquid Core Shaping; LCS) zu Vorprofilen, mit mindestens einem Rollenpaar profilierter sowie axial und/oder radial anstellbarer Rollen (2, 3) angeordnet ist, der mindestens ein Profilwalzgerüst nachgeordnet ist.

12. Vorrichtung nach Anspruch 11,
**dadurch gekennzeichnet,**
**dass** die Vorumform-Einheit (7) bzw. die anstellbaren Rollen (2, 3) zwecks Anpassung an andere Vorprofile (4) schnell wechselbar ausgebildet sind.

## Claims

1. A method for producing continuous casting input stock for rolling metal sections, particularly steel profiles, in a continuous casting installation, in which billets are cast in a block profile or in another profile (1),
**characterized in that**
these billets are liquid-core shaped (LCS) into preliminary sections (4) in a preliminary shaping unit (7) underneath the ingot mould (5), namely by utilizing roller pairs of a billet guide with shape rollers (2, 3) that preferably can be adjusted axially and/or radially, wherein the preliminary sections are finish-rolled into sections with predetermined final dimensions in a finish-rolling process.

2. The method according to Claim 1,
**characterized in that**
billets (1) cast in an ingot mould or profile mould are shaped into preliminary beam blank sections by means of liquid core shaping (LCS).

3. The method according to Claim 1 or 2,
**characterized in that**
the preliminary section (4) is shaped in the preliminary shaping unit (7) in such a way such that its cross-sectional shape and mass distribution are similar to those of the finished section.

4. The method according to Claim 1, 2 or 3,
**characterized in that**
the profiling of the rollers (3) is realized in such a way that their adjustment results in as many preliminary section dimensions as possible.

5. The method according to at least one of Claims 1-4,
**characterized in that**
the shaping of the billet into a preliminary section (4) is carried out with one or more roller pairs (3), preferably in shaping stages, the number of which depends on the respective predetermined profile cross section (4).

6. The method according to at least one of Claims 1-5,
**characterized in that**
the shape change of the block or section (e.g., beam blank) (1) being cast is carried out under the influence of one roller pair (2, 3) to only such a degree that no damage to the billet shell results.

7. The method according to at least one of Claims 1-6,
**characterized in that**
the casting and/or adjusting parameters are chosen such that the billet is self-supporting after it emerges from the preliminary shaping unit and no billet support arrangement is required.

8. The method according to at least one of Claims 1-7,
**characterized in that**
the roller profile is chosen such that the billet being cast is self-supporting after it emerges from the preliminary shaping unit.

9. The method according to at least one of Claims 1-8,
**characterized in that**
the cooling parameters upstream of and/or in the preliminary shaping unit are adjusted such that the temperature profile of the billet being cast is uncritical for the shaping of the billet.

10. The method according to at least one of Claims 1-9,
**characterized in that**
the following preliminary section formats are produced by means of LCS:
- a preliminary format (4.1) with a large web thickness and a small recess depth, e.g., for rolling T-sections,
- a preliminary format (4.2) with different flange heights and widths, e.g., for rolling rails,
- a preliminary format (4.3) with locally increased web thickness, e.g., for rolling a groove profile,
- a preliminary format (4.4) with a flange reduction on one side, e.g., for rolling U-sections,
- blocks with trapezoidal cross section (4.6, 4.7), e.g., for rolling rails,
- blocks with approximately U-shaped cross section (4.8), e.g., for rolling sheet pilings,
- blocks with approximately M-shaped or W-shaped cross section (4.9), e.g., for rolling sheet pilings,
- round sections (4.10) and oval formats (4.11), e.g., for rolling steel rods and wires.

11. A device for producing continuous casting input stock for rolling metal sections, particularly steel profiles, comprising a continuous casting installation with an ingot mould or profile mould (5), namely for carrying out the method according to Claims 1-10,
**characterized in that**
a preliminary shaping unit for shaping the billet into preliminary sections by means of LCS (Liquid Core Shaping) is arranged underneath the ingot mould (5) within or underneath a billet guide for the billet (1) emerging from the ingot mould (5), wherein the preliminary shaping unit contains at least one pair of shape rollers (2, 3) that can be adjusted axially and/or radially, and wherein at least one profile rolling stand is arranged downstream of the preliminary shaping unit.

12. The device according to Claim 11,
**characterized in that**
the preliminary shaping unit (7) or the adjustable rollers (2, 3), respectively, is realized such that it can be rapidly exchanged in order to adapt the device to different preliminary sections (4).

## Revendications

1. Procédé pour produire une matière de base de coulée continue pour le laminage de profilés métalliques, notamment de profilés d'acier, dans une installation de coulée continue, les barres de fonte étant coulées en profil de lingot ou en un autre profil de coulée (1),
**caractérisé en ce que**
ces barres de fonte subissent, sous la lingotière (5), en utilisant des paires de rouleaux d'un guide de barre comportant des rouleaux (2, 3) profilés positionnables de préférence axialement et/ou radialement, dans une unité de préformage (7), un formage avec noyau liquide (LCS) pour obtenir des ébauches de profilés (4) qui sont laminées dans un processus de laminage de finition pour obtenir des profilés à dimensions finales prédéfinissables.

2. Procédé selon la revendication 1,
**caractérisé en ce que**
les barres coulées dans une lingotière à profil de lingot ou de coulée (1) sont déformées par formage avec un noyau liquide (LCS) pour obtenir des ébauches de profilés - préprofilés.

3. Procédé selon la revendication 1 ou 2,
**caractérisé en ce**
**qu'**une ébauche de profilé (4) est déformée dans l'unité de préformage (7) de manière à ce qu'elle soit, par sa forme de section transversale et sa répartition de masse, identique au profilé fini.

4. Procédé selon la revendication 1, 2 ou 3,
**caractérisé en ce que**
le profilage des rouleaux (3) est conçu de manière à ce que sa définition aboutisse à autant de dimensions d'ébauches de profilés que possible.

5. Procédé selon l'une quelconque ou plusieurs des revendications 1 à 4,
**caractérisé en ce que**
le formage d'une barre de fonte pour obtenir une ébauche de profilé (4) est effectué à l'aide d'une ou plusieurs paires de rouleaux (3), de préférence suivant des étapes de formage dont le nombre est défini en fonction de la section transversale de profilé (4) respectivement prédéfinissable.

6. Procédé selon l'une quelconque ou plusieurs des revendications 1 à 5,
**caractérisé en ce**
**qu'**une modification de forme du lingot coulé ou du profil de coulée (par exemple ébauche de profilé) (1) avec intervention d'une paire de rouleaux (2, 3) n'est réalisée que dans un ordre de grandeur tel qu'il n'en résulte aucune détérioration de la croûte solidifiée.

7. Procédé selon l'une quelconque ou plusieurs des revendications 1 à 6,
**caractérisé en ce que**
les paramètres de coulée et/ou de mise en place sont réglés de manière à ce que la barre de fonte soit autoporteuse après l'unité de formage et qu'aucun support de la barre ne soit donc nécessaire.

8. Procédé selon l'une quelconque ou plusieurs des revendications 1 à 7,
**caractérisé en ce que**
le profil des rouleaux est choisi de manière à ce que la barre de fonte soit autoporteuse après l'unité de préformage.

9. Procédé selon l'une quelconque ou plusieurs des revendications 1 à 8,
**caractérisé en ce que**
les paramètres de refroidissement avant et/ou dans l'unité de formage sont réglés de manière à ce que le profil de température de la barre de fonte ne soit pas critique pour le formage de la barre.

10. Procédé selon l'une quelconque ou plusieurs des revendications 1 à 9,
**caractérisé en ce que**
le formage LCS permet de produire les formats d'ébauches de profilés suivants :
- avec une grande épaisseur de traverse et une faible profondeur d'incision, une ébauche de format (4.1) par exemple pour le laminage de profilés en T,
- avec des hauteurs et des largeurs de brides différentes, une ébauche de format (4.2) par exemple pour le laminage de rails,
- avec une épaisseur de traverse augmentée localement, une ébauche de format (4.3) par exemple pour le laminage de profilés cannelés,
- avec une réduction de bride unilatérale, une ébauche de format (4.4) par exemple pour le laminage de profilés en U,
- des lingots à section transversale trapézoïdale (4.6, 4.7) par exemple pour le laminage de rails,
- des lingots à section transversale approximativement en forme de U (4.8) par exemple pour le laminage de palplanches,
- des lingots à section transversale approximativement en forme de M ou de W (4.9) par exemple pour le laminage de palplanches,
- des profilés ronds (4.10) ou des formats ovales (4.11) par exemple pour le laminage d'acier en barres et de fil de fer.

11. Dispositif pour produire de la matière de base de coulée continue pour le laminage de profilés métalliques, notamment de profilés d'acier, comprenant une installation de coulée continue avec une lingotière à profil de lingot ou de coulée (5) pour la réalisation du procédé selon les revendications 1 à 10,
**caractérisé en ce que**,
sous la lingotière (5), à l'intérieur et en dessous d'un guide de barre de la barre de fonte (1) sortant de la lingotière (5), il est disposé une unité de préformage servant à former la barre avec un noyau liquide (Liquid Core Shaping : LCS) pour obtenir des ébauches de profilés, à l'aide d'au moins une paire de rouleaux (2, 3) composée de rouleaux profilés et pouvant être positionnés axialement et/ou radialement, unité en aval de laquelle est installée au moins une cage de laminage de profilés.

12. Dispositif selon la revendication 11,
**caractérisé en ce que**
l'unité de préformage (7) ou les rouleaux positionnables (2, 3) sont conçus de manière à être rapidement échangeables dans le but d'une adaptation à d'autres ébauches de profilés (4).
